# EUROPÄISCHE PATENTSCHRIFT

(11) **EP 0 721 536 B1**
(45) Veröffentlichungstag und Bekanntmachung des Hinweises auf die Patenterteilung: **10.02.1999**
(21) Anmeldenummer: 94926081.4
(22) Anmeldetag: 02.09.1994
(51) Int. Cl.: E04B 1/64

(54) **Verfahren zum Sanieren von feuchtem Mauerwerk**
Process for damp-proofing masonry
Procédé d'assainissement d'un ouvrage de maçonnerie humide

(30) Priorität: 23.09.1993 DE 4332272
(43) Veröffentlichungstag der Anmeldung: 17.07.1996
(73) Patentinhaber: ISOTEC FRANCHISE-SYSTEME GmbH, 51465 Bergisch Gladbach (DE)
(72) Erfinder: DREYER, Jürgen, 1040 Wien (AT); BECKER, Horst, D-51519 Odenthal (DE)
(74) Vertreter: Patentanwälte Lippert, Stachow, Schmidt & Partner
(86) Internationale Anmeldenummer: DE9401021
(87) Internationale Veröffentlichungsnummer: WO9508679

(56) Entgegenhaltungen:
- EP-A- 0 066 646
- EP-A- 0 184 167
- DE-A- 3 535 654
- DE-C- 195 381
- GB-A- 761 385
- GB-A- 1 042 495

## Beschreibung

Die Erfindung betrifft ein Verfahren zum Sanieren von feuchtem Mauerwerk durch Erzeugung einer Flüssigkeitssperre im Mauerwerk, die aus einer hydrophoben Masse, insbesondere Paraffin, besteht, die in im Mauerwerk schräg nach unten geneigt ausgebildeten Sacklöchern eingebracht wird, wobei die hydrophobe Masse mittels einer in das Sackloch einführbaren Zuleitung einem beheizbaren Vorratsbehälter flüssig entnommen wird.

Darüber hinaus betrifft die Erfindung eine Vorrichtung zur Durchführung dieses Verfahrens.

Aus dem deutschen Gebrauchsmuster G 92 03 679.1 ist bekannt, aus einem beheizbaren Paraffinbehälter flüssiges Paraffin mittels eines Vorlaufschlauches in Bohrlöcher einzubringen, die in dem zu sanierenden Mauerwerk schräg nach unten verlaufend ausgebildet sind.

Dazu wird eine Pumpe verwendet, die am Paraffinbehälter angebracht ist.

Bei dem aus dieser Druckschrift bekannten Verfahren besteht die Gefahr, daß das Paraffin im Sackloch zu rasch erstarrt und nicht mit hinreichender Tiefe iris Mauerwerk eindringen kann.

Auch ist der verfahrenstechnische und apparative Aufwand aufgrund der zusätzlichen Pumpe bei diesem Verfahren relativ hoch.

Aus der GB-PS 1 042 495 ist es bekannt, zum Befüllen von Bohrlöchern mit hydrophoben Massen auf zum Beipiel Wasserglasbasis einen luftdicht abgeschlossenen Behälter zu verwenden, der über eine Zuleitung mit dem Bohrloch verbunden ist. Hierbei kann die Flüssigkeit je nach Füllstandshöhe selbsttätig in das Bohrloch einlaufen. Heiße Flüssigkeiten wie zum Beispiel Paraffin können jedoch mit der bekannten Vorrichtung nicht verwendet werden, da eine Beheizung des Behälters oder der Wand bzw. der Bohrlöcher nicht vorgesehen ist.

Aus der GB-PS 761 385 ist zu entnehmen, daß die Trocknung bzw. Vorheizung der zu sanierenden Wand vor dem Einfüllen der hydrophoben Masse zweckmäßig ist. Hierzu werden elektrische stabförmige Heizstäbe in die Bohrlöcher gesteckt und, nachdem die Wand auf etwa 200° C aufgeheizt wird, vor dem Einfüllen wieder entfernt.

Der Erfindung liegt die Aufgabe zugrunde, ein Verfahren bzw. eine Vorrichtung zum Sanieren von feuchtem Mauerwerk zu schaffen, bei dem eine Flüssigkeitssperre aus einer hydrophoben Masse, insbesondere Paraffin mit ausreichender Eindringtiefe ohne Vorwärmung der Wand mit geringem apparativem Aufwand erzeugt werden kann.

Diese Aufgabe wird durch die Merkmale des Anspruchs 1 bzw. des Anspruchs 2 gelöst.

Bei der Erfindung weist der Vorratsbehälter eine luftdicht verschließbare obere Einfüllöffnung für die hydrophobe Masse auf. Dadurch kann er bis auf die Zuleitung luftdicht abgeschlossen werden, so daß nach dem "Unterdruckprinzip" die Füllstandshöhe im Sackloch nur bis zur Austrittsöffnung der Zuleitung steigen kann.

Der Vorratsbehälter, der flüssiges Paraffin enthält, befindet sich in Gebrauchslage oberhalb eines Bohrloches, das mit flüssigem Paraffin befüllt werden soll. Nun wird durch die in das Sackloch eingeführte Zuleitung Paraffin in das Sackloch bis zu einer Höhe eingefüllt, bei der das offene Ende der Zuleitung vom Paraffinspiegel in dem schräg nach unten geneigten Sackloch erreicht wird und so verhindert wird, daß Luft entgegen dem ausströmenden Paraffin in den Vorratsbehälter einströmen kann.

Beim Erreichen dieser Füllstandshöhe entsteht im Vorratsbehälter ein Unterdruck, der ein weiteres Austreten von Paraffin selbsttätig verhindert.

Wenn nun das flüssige Paraffin im Sackloch in die Poren und Kapillaren des Mauerwerks eindringt, der Paraffinspiegel im Sackloch also sinkt, wird die Öffnung der Zuleitung freigegeben und Außenluft kann ins Innere des Vorratsbehälters eintreten. Dadurch fließt eine bestimmte Menge Paraffin in das Sackloch nach, so daß der Paraffinspiegel wiederum steigt und die Öffnung der Zuleitung verschließt. Dieser Vorgang wiederholt sich selbsttätig so lange, bis kein Paraffin mehr in das umgebende Mauerwerk eindringt und eine dichte Feuchtigkeitssperre aus Paraffin erzeugt worden ist.

Bei dem erfindungsgemäßen Verfahren befindet sich also das aufgeschmolzene Paraffin in einem Vorratsbehälter, der oberhalb des Sackloches angeordnet ist und aus dem das aufgeschmolzene Paraffin mittels einer Zuleitung nach dem "Unterdruckprinzip" aus dem Verratsbehälter in das Sackloch laufen kann. Dabei wird das Paraffin im Vorratsbehälter und das Paraffin im Sackloch mit Hilfe eines gemeinsamen stabförmigen Heizelementes aufgeheizt, so daß weder das Paraffin im Vorratsbehälter noch im Sackloch erstarren kann.

Dadurch kann das heiße Paraffin im Sackloch in das feuchte Mauerwerk hineindiffundieren, wobei es an der Phasengrenze zu einem Verdampfen der Feuchtigkeit kommt und das heiße Paraffin in die so freigewordenen Poren eindringen kann.

Da bei dem erfindungsgemäßen Verfahren ein gemeinsamer Heizstab für den Vorratsbehälter und das Sackloch verwendet wird, ist der verfahrenstechnische und apparative Aufwand sehr gering.

In der Praxis befinden sich in dem zu sanierenden Mauerwerk eine Reihe von Sacklöchern im gleichen Abstand nebeneinander, die mittels mehrerer oder eines gemeinsamen Vorratsbehälters befüllt werden können.

Bei der in das Sackloch eingeführten Heizung besteht keine Gefahr, daß das Heizelement sich überhitzt, da durch das flüssige Paraffin ein guter Wärmeübergang zwischen der Heizung und dem Mauerwerk gegeben ist.

Bei dem beschriebenen Verfahren kann es also nicht mehr zu örtlichen Überhitzungen im Mauerwerk kommen, wodurch, beispielsweise bei dem bisher üblichen Vortrocknen, Brände durch brennbare Mauerbestandteile vorgekommen sind.

Die untere Zuleitung des Vorratsbehälters weist vorzugsweise ein Absperrorgan auf, so daß aus dem Vorratsbehälter kein flüssiges Paraffin mehr austreten kann, wenn der Injektionsvorgang beendet ist und der Vorratsbehälter mit seiner unteren Zuleitung aus dem Sackloch herausgenommen wird.

Der Vorratsbehälter weist vorzugsweise eine Füllstandsmeßeinrichtung auf, die den jeweiligen Füllstand im Behälterinneren anzeigt. Diese Füllstandsmeßeinrichtung kann bei zu niedrigem Füllstand den Heizstab automatisch ausschalten bzw. mit einem Nachfüllbehälter gekoppelt sein, der bei zu niedrigem Füllstand den Vorratsbehälter automatisch nachfüllt. Dazu kann eine Schaltung vorgesehen sein, durch die beim Nachfüllen des Vorratsbehälters das Absperrorgan in der Zuleitung geschlossen wird und erst dann wieder öffnet, wenn durch die Füllstandsmeßeinrichtung ein ausreichender Füllstand gemessen wird.

Auf diese Weise ist eine automatische Überwachung des Verfahrens möglich und die Gefahr ausgeschaltet, daß sich der Heizstab unzulässig hoch erwärmt oder die Paraffininjektion frühzeitig unterbrochen wird.

Die Erfindung ist in der Zeichnung beispielsweise veranschaulicht und wird im nachfolgenden anhand der Zeichnung im einzelnen an einem Ausführungsbeispiel erläutert.

Die Zeichnungsfigur zeigt einen schematischen Schnitt durch einen Vorratsbehälter und ein Mauerwerk mit einem Sackloch, wobei ein Heizstab zur Erwärmung des Vorratsbehälters und des Paraffins im Sackloch verwendet wird.

Der in der Zeichnung dargestellte Vorratsbehälter 1 ist mit flüssigem Paraffin 2 gefüllt und wird über einen Heizstab 3, der eine Bohrung 4 des Vorratsbehälters 1 mit seinem oberen Teil 5 durchgreift, erwärmt, so daß das Paraffin 2 im Inneren des Vorratsbehälters 1 nicht erstarren kann.

Durch eine obere Einfüllöffnung 6, die mit Hilfe eines Sperrorganes 7 luftdicht verschließbar ist, kann bei Bedarf granulatförmiges oder flüssiges Paraffin 2 nachgefüllt werden.

Im unteren Bereich des Vorratsbehälters 1 ist eine Zuleitung 8 angeordnet, die an ihrem unteren Ende 9 eine Auslauföffnung 10 aufweist und in ein Sackloch 11 eingeführt werden kann, das in ein sanierungsbedürftiges Mauerwerk 12 schräg nach unten verlaufend eingebracht ist. In der Zuleitung 8 ist ein weiteres Sperrorgan 13 vorgesehen, das beim Betrieb geöffnet ist, so daß flüssiges Paraffin 2 in das Sackloch 11 austreten kann. Aufgrund des luftdicht abschließbaren Vorratsbehälters 1 läuft jedoch flüssiges Paraffin 2 nur so lange in das Sackloch 11 ein, bis ein Paraffinspiegel 14 erreicht ist, durch den die Auslauföffnung 10 verschlossen wird. Aufgrund des im oberen Bereich 15 des Vorratsbehälters 1 sich aufbauenden Unterdrukkes kann in das Sackloch 11 so lange kein flüssiges Paraffin 2 nachfließen, bis der Paraffinspiegel 14 unter die Auslauföffnung 10 sinkt und somit Luft in den Vorratsbehälter 1 eindringen kann.

Der Heizstab 3 ist mit seinem unteren Ende 16 in das Sackloch 11 eingeführt und erhitzt das darin befindliche Paraffin, so daß dieses die Wärmeverluste durch die in der Sacklochumgebung stattfindende Feuchtigkeitsverdampfung ausgleichen kann und eine intensive Durchsetzung des Mauerwerks 12 mit Paraffin möglich ist.

### Bezugszeichenliste

- 1: Vorratsbehälter
- 2: Paraffin
- 3: Heizstab
- 4: Bohrung
- 5: oberer Teil
- 6: obere Einfüllöffnung
- 7: Sperrorgan
- 8: Zuleitung
- 9: unteres Ende
- 10: Auslauföffnung
- 11: Sackloch
- 12: Mauerwerk
- 13: Sperrorgan
- 14: Paraffinspiegel
- 15: oberer Bereich
- 16: unteres Ende

## Patentansprüche

1. Verfahren zum Sanieren von feuchtem Mauerwerk durch Erzeugung einer Flüssigkeitssperre im Mauerwerk, die aus einer hydrophoben Masse, insbesondere Paraffin, besteht, die in im Mauerwerk schräg nach unten geneigt ausgebildeten Sacklöchern eingebracht wird, wobei die hydrophobe Masse mittels einer in das Sackloch einführbaren Zuleitung einem beheizbaren Vorratsbehälter flüssig entnommen wird, **dadurch gekennzeichnet**, daß das Paraffin (2) im Sackloch (11) beheizt wird und zur Beheizung des Paraffins (2) im Sackloch (11) und zur Beheizung des Vorratsbehälters (1) ein gemeinsames stabförmiges Heizelement (3) verwendet wird, wobei der Vorratsbehälter nach dem Unterdruckprinzip arbeitet, in Gebrauchslage oberhalb des Sackloches (11) angeordnet ist und eine luftdicht verschließbare obere Einfüllöffnung (6) für die hydrophobe Masse (2) aufweist.

2. Vorrichtung zur Durchführung des Verfahrens nach Anspruch 1, mit einem beheizbaren Vorratsbehälter für eine hydrophobe Masse, insbesondere Paraffin, der eine in das Sackloch einführbare Zuleitung aufweist, **dadurch gekennzeichnet,** daß der Vorratsbehälter (1) eine Bohrung (4) zum Durchstecken eines stabförmigen Heizstabes (3) aufweist, der mit seinem unteren Ende (16) in das Sackloch (11) einführbar ist, wobei der Vorratsbehälter (1) in Gebrauchslage oberhalb des Sackloches (11) angeordnet ist und eine luftdicht verschließbare obere Einfüllöffnung (6) für die Vergußmasse (2) aufweist.

## Claims

1. Process for damp-proofing damp masonry by the production, in the masonry, of a fluid barrier which comprises a hydrophobic substance, in particular paraffin, which is introduced into blind holes provided with oblique, downward inclination in the masonry, the hydrophobic substance being removed in fluid form from a heatable storage container by means of a supply line insertable into the blind hole, characterised in that the paraffin (2) in the blind hole (11) is heated and, in order to heat the paraffin (2) in the blind hole (11) and to heat the storage container (1), a common, rod-shaped heating element (3) is used, the storage container functioning according to the underpressure principle, being arranged above the blind hole (11) in the operative position and having an upper filling opening (6) for the hydrophobic substance (2), which opening (6) is sealable in an air-tight manner.

2. Apparatus for carrying out the process according to claim 1, having a heatable storage container for a hydrophobic substance, in particular paraffin, which storage container has a supply line insertable into the blind hole, characterised in that the storage container (1) has a bore hole (4) for the passage of a rod-shaped heating element (3) which is insertable by its lower end (16) into the blind hole (11), the storage container (1) being arranged above the blind hole (11) in the operative position and having an upper filling opening (6) for the pourable sealing substance (2), which opening (6) is sealable in an air-tight manner.

## Revendications

1. Procédé d'assainissement de maçonnerie humide par réalisation d'une barrière contre les liquides dans la maçonnerie, constituée d'une masse hydrophobe, en particulier de paraffine, qui est amenée dans des trous borgnes formés dans la maçonnerie et inclinés vers le bas, la masse hydrophobe étant retirée à l'état liquide au moyen d'une conduite d'un réservoir pouvant être chauffé, qui peut être introduite dans le trou borgne, caractérisé en ce que la paraffine (2) est chauffée dans le trou borgne (11) et en ce qu'on utilise pour le chauffage de la paraffine (2) dans le trou borgne (11) et pour le chauffage du réservoir (1), un élément chauffant commun (3) en forme de barre, le réservoir travaillant selon le principe de la dépression et étant disposé au dessus du trou borgne (11) en position d'utilisation, et présentant une ouverture de remplissage (6) supérieure, étanche à l'air et pouvant être obturée, pour la masse hydrophobe (2).

2. Dispositif pour la mise en oeuvre du procédé selon la revendication 1, comportant un réservoir pouvant être chauffé pour une masse hydrophobe, en particulier de la paraffine, muni d'une conduite pouvant être introduite dans le trou borgne, caractérisé en ce que le réservoir (1) présente un perçage (4) pour l'introduction d'une barre chauffante (3) en forme de barre pouvant être introduite par son extrémité inférieure (16) dans le trou borgne (11), le réservoir (1) étant disposé au-dessus du trou borgne (11) en position d'utilisation et présentant une ouverture de remplissage (6) supérieure, étanche à l'air et pouvant être obturée, pour la masse versée (2).
